# DEMANDE DE BREVET EUROPEEN

(11) **EP 0 715 905 A1**
(43) Date de publication de la demande: **12.06.1996**
(21) Numéro de dépôt: 95402765.2
(22) Date de dépôt: 07.12.1995
(51) Int. Cl.: B21D 5/02

(54) **Outillage universel pour des presses-plieuses**

(30) Priorité: 08.12.1994 FR 9414776
(71) Demandeur: ACEBE GACEK S.A.R.L., F-60180 Nogent sur Oise (FR)
(72) Inventeur: Gacek, Eugène, F-60180 Nogent sur Oise (FR)
(74) Mandataire: Pernez, Helga

(57) **Abrégé**

La présente invention concerne un adaptateur (1,4) pour le montage d'outillages (2,3) sur une presse-plieuse, constitué par un corps en forme de barreau présentant un premier talon (5) spécifique à un type de presse-plieuse donné et apte à coopérer avec la table ou le tablier supérieur de ladite presse-plieuse, et un moyen de fixation de l'outillage (10,11,16), constitué par un talon central (6) spécifique à l'outillage.

## Description

La présente invention est relative à des outillages pour des presses-plieuses.

On sait que les outillages des presses destinées à permettre le pliage de tôles métalliques sont généralement constitués d'un poinçon monté de manière amovible sur un tablier supérieur et par une matrice montée de manière amovible sur une table. Le poinçon et la matrice coopèrent l'un avec l'autre en forçant entre eux la tôle à plier, le poinçon présentant une partie en saillie dont le profil correspond sensiblement à celle de l'encoche ménagée en regard dans la matrice. Lors de l'actionnement du tablier supérieur, généralement par des vérins hydrauliques, la tôle engagée entre les deux outils subit une déformation selon un pli plus ou moins prononcé.

La fixation des poinçons et des matrices s'effectue par différents moyens connus et propres à chaque constructeur de presses-plieuses. De tels systèmes de fixation sont par exemple décrit dans le brevet français FR2122977. Ils présentent l'inconvénient d'imposer un outillage spécifique à la presse-plieuse, et d'interdire l'utilisation d'outillages d'origine différente.

On connaît également dans l'état de la technique des adaptateurs permettant d'utiliser sur une presse-plieuse des outillages de différentes origines. Un tel adaptateur est décrit dans le brevet EP494714. Cet adaptateur met en oeuvre des mécanismes pour le maintien de l'outillage relativement complexes et donc peu fiables.

L'objet de la présente invention est de remédier à cet inconvénient en proposant un adaptateur et des outillages associés faciles à mettre en place et offrant une grande résistance et fiabilité, et permettant l'adaptation d'outillages sur des presses de types différents.

A cet effet, l'invention concerne plus particulièrement un adaptateur pour le montage d'outillages sur une presse-plieuse, constitué par un corps en forme de barreau présentant un premier talon spécifique à un type de presse-plieuse donné et apte à coopérer avec la table ou le tablier supérieur de ladite presse-plieuse, et un moyen de fixation de l'outillage, caractérisé en ce que le moyen de fixation de l'outillage est constitué par un talon central spécifique à l'outillage.

Ce talon permet de positionner facilement la gorge complémentaire d'un poinçon ou d'une matrice. Il garantit une bonne répartition des efforts.

De préférence, le talon central spécifique à l'outillage est centré par rapport à un plan longitudinal contenant l'axe de la poussée de pliage.

Avantageusement, l'adaptateur selon l'invention présente des surfaces d'appui longitudinales de part et d'autre du talon central spécifique à l'outillage.

Selon un mode de réalisation particulier, le talon central spécifique à l'outillage comporte au moins un élément saillant au repos, propre à coopérer avec une gorge prévue sur l'outillage.

Selon une première variante, le talon central spécifique à l'outillage comporte un organe de verrouillage longitudinal rotatif entre une position de démontage dans laquelle il s'efface à l'intérieur du talon, et une position de blocage dans laquelle il forme une saillie propre à coopérer avec une gorge prévue sur l'outillage.

Selon une deuxième variante, l'organe de verrouillage est constitué par une tige cylindrique présentant un méplat longitudinal.

Selon une troisième variante, le talon de l'adaptateur présente une pluralité d'organes saillants au repos et escamotables pour permettre le mise en place de l'outillage, l'adaptateur comportant en outre un moyen mobile pour bloquer l'ensemble des organes saillants en position saillante pour le blocage de la totalité des outillages après leur mise en place sur l'adaptateur. Ce moyen de blocage peut être constitué par une tige avec un méplat agissant sur l'extrémité intérieure des organes saillants, par l'intermédiaire d'une pièce de liaison compressible élastiquement, par exemple un ressort. Cette variante permet de monter plusieurs poinçons ou matrices élémentaires sur un adaptateur, ceux-ci étant maintenus en position provisoirement par la coopération entre les organes saillants au repos et la nervure de la gorge, et étant ensuite verrouillés en bloc lors de l'actionnement de la tige de blocage en position de verrouillage dans laquelle elle empêche l'escamotage des organes saillants.

L'invention concerne également un poinçon et une matrice pour coopérer avec un adaptateur présentant à leur partie de liaison une gorge longitudinale dont la section est complémentaire de la section du talon de l'adaptateur.

Selon un mode de réalisation préféré, la gorge longitudinale présente une nervure en creux latérale pour recevoir l'élément de blocage saillant du talon de l'adaptateur.

Selon une variante avantageuse, le poinçon et la matrice présentent une cavité latérale pour l'introduction d'une broche de manutention. Cette broche permet de manipuler l'outillage sans risque de blessure.

Selon une autre variante avantageuse, ils présentent un alésage longitudinal de section hexagonale pour le raccordement de plusieurs outils juxtaposés.

L'invention sera décrite dans ce qui suit selon un exemple non limitatif de réalisation, faisant référence aux dessins annexés où :
- la figure 1 représente une vue en coupe de l'outillage ;
- la figure 2 représente une vue agrandie d'une variante de talon d'adaptateur ;
- la figure 3 représente une vue en coupe d'une variante de matrice ,
- la figure 4 représente une vue en coupe d'une deuxième variante de matrice ,
- la figure 5 représente une vue partielle de la deuxième variante en position de démontage.

La figure 1 représente une vue en coupe médiane de l'outillage constitué par un adaptateur supérieur (1), un poinçon (2), une matrice (3) et un adaptateur inférieur.

L'adaptateur supérieur (1) présente à sa partie supérieure (5) un talon dont la section est déterminée pour permettre le montage sur le tablier supérieur d'une presse-plieuse d'un type déterminé. La face opposée présente un talon (6) de section rectangulaire centré par rapport à l'axe de poussée de pliage (7). De part et d'autre de ce talon (6), l'adaptateur présente des épaulements (8, 9) dont la surface s'étend dans le plan perpendiculaire à l'axe de poussée (7) . Le talon (6) présente un alésage longitudinal (10) de forme cylindrique s'ouvrant sur la face latérale (12) du talon par une fenêtre rectangulaire d'une hauteur inférieure à la section de l'alésage (10). A l'intérieur de cet alésage (10) est placée une tige (11) de forme cylindrique présentant un méplat (13) de forme rectangulaire.

Le poinçon présente à sa partie opposée à la lèvre (14) une gorge médiane (15) présentant sur l'une des faces latérales une nervure (16).

La position de cette nervure (16) correspond à la position de la fenêtre s'ouvrant sur l'alésage (10). Lorsque le méplat (13) est orienté vers la fenêtre, il est dans le plan de la face latérale du talon (6) et le poinçon peut être déplacé suivant la direction de l'axe (7), afin de le retirer ou de le mettre en place. Lorsque l'on fait tourner de 180° la tige (11), celle-ci fait saillie à travers la fenêtre et la partie saillante vient se loger dans la nervure (16) de la gorge (15) du poinçon (2).

Lorsque le poinçon (2) est en position dans l'adaptateur (1), les bords supérieurs viennent s'appuyer sur les épaulements (8, 9) de l'adaptateur (1) et le bord inférieur (17) du talon vient s'appuyer sur le fond plat de la gorge (15). Le poinçon (2) présente un alésage (21) longitudinal à section polygonale, permettant le passage d'une tige de liaison destinée à l'accouplement de plusieurs outils. Cet alésage (21) permet également d'introduire une broche de manutention pour la manipulation du poinçon.

L'adaptateur inférieur (4) présente un talon (19) identique au talon (6) de l'adaptateur supérieur (1). Sa partie inférieure est adaptée pour permettre la fixation sur la table d'une presse-plieuse d'un type déterminé. Le fait que les talons (6, 19) des deux adaptateurs (1, 4) soient identiques permet de monter sur chacun indifféremment un poinçon ou une matrice.

La matrice (3) présente une gorge (20) identique à la gorge (15) du poinçon (2), et un alésage (22) identique à celui (21) du poinçon (2). Les alésages (21, 22) sont de préférence centrés sur l'axe de poussée (7).

La figure 2 représente une vue agrandie du talon de l'adaptateur conforme à une variante de réalisation. La paroi latérale (30) du talon présente une fenêtre longitudinale (31) ou circulaire. Cette fenêtre communique avec un alésage cylindrique (32) à l'intérieur duquel est logée une tige cylindrique (35) présentant un méplat (36). La tige coopère avec un téton (34) par l'intermédiaire d'un élément compressible élastiquement (33), par exemple un ressort. Le téton (34) est en érection au repos et fait saillie par rapport à la face latérale (30). Lors de la mise en place du poinçon ou de la matrice sur l'adaptateur, le téton (34) s'efface, puis ressort de manière à ce que son extrémité vienne se loger dans la nervure latérale de la gorge. En tournant la tige (35) d'un demi-tour, on provoque le verrouillage du téton en position d'érection.

La figure 3 représente une vue en coupe d'une variante de matrice multi-V. L'adaptateur coopère avec la matrice par l'intermédiaire d'une cale (38) de part ou d'autre en fonction de la fente (39 ou 40) utilisée.

La figure 4 représente une vue en coupe d'une deuxième variante de matrice. L'adaptateur supérieur (50) est formé par un barreau longitudinal présentant à sa surface supérieure (51) deux rangées de trous (52, 53) pour la fixation sur la presse. Le barreau longitudinal présente une partie supérieure (54) de forme sensiblement parallélépipédique prolongée à sa surface inférieure par un talon longitudinal (55) dont la face intérieure (56) s'étend sensiblement dans le plan médian (7). Cette face intérieure (56) présente une rainure semi-cylindrique (57) dans laquelle vient se loger un tube expansible (58). L'adaptateur comporte par ailleurs une pluralité d'organes de verrouillage basculant (59) présentant sur l'une des faces (60) une rainure (61) positionnée en regard de la rainure semi-cylindrique (57) du talon (55), et sur sa surface extérieure (62) une protubérance (63) complémentaire de la nervure (16) du poinçon (40). Les organe de verrouillages basculants (59) sont montés sur des pivots (65).

Le tube expansible (58) est relié à une source d'air ou de fluide comprimé. Lorsqu'il est mis en charge, il tend écarter l'organe de verrouillage basculant (59) du talon (55), et la protubérance (63) vient se loger dans la rainure (16) du poinçon (40). Celui-ci est alors bloqué et parfaitement solidaire de l'adaptateur et de la presse.

De la même manière, la matrice est fixé sur la table de la presse par un adaptateur comprenant des organe de verrouillages basculant repoussés par un tube expansible. Si le tube expansible (58) est coupé de la source d'air ou de fluide comprimé, il devient déformable, comme représenté en figure 5 et peut s'écraser pour permettre le rapprochement de l'organe de verrouillage basculant (59) et du talon (55). Le poinçon peut alors être dégagé par un traction verticale.

L'invention est décrite dans ce qui précède à titre d'exemple non limitatif.

## Revendications

1. Adaptateur pour le montage d'outillages sur une presse-plieuse, constitué par un corps présentant un premier talon spécifique à un type de presse-plieuse donné et apte à coopérer avec la table ou le tablier supérieur de ladite presse-plieuse, et un moyen de fixation de l'outillage, caractérisé en ce que le moyen de fixation de l'outillage est constitué par un talon central (6) spécifique à l'outillage présentant au moins un organe de verrouillage saillant en position de travail, propre à coopérer avec une gorge prévue sur l'outillage.

2. Adaptateur selon la revendication 1, caractérisé en ce que le talon (6) spécifique à l'outillage est centré par rapport un plan longitudinal contenant l'axe (7) de la poussée de pliage.

3. Adaptateur selon la revendication 1 ou 2, caractérisé en ce qu'il présente des surfaces d'appui longitudinales (8, 9) de part et d'autre du talon (6) spécifique à l'outillage.

4. Adaptateur selon l'une quelconque des revendications 1 à 3, caractérisé en ce que le talon central (6) spécifique à l'outillage comporte un organe de verrouillage longitudinal rotatif entre une position de démontage dans laquelle il s'efface à l'intérieur du talon, et une position de blocage dans laquelle il forme une saillie propre à coopérer avec une gorge prévue sur l'outillage.

5. Adaptateur selon la revendication 4, caractérisé en ce que l'organe de verrouillage est constitué par une tige cylindrique présentant un méplat (13) longitudinal.

6. Adaptateur selon l'une quelconque des revendications 1 à 3, caractérisé en ce que le talon central (6) spécifique à l'outillage comporte un organe de verrouillage basculant autour d'un pivot longitudinal et présentant une protubérance latérale propre à coopérer avec la gorge prévue sur la face latérale de l'outillage.

7. Adaptateur selon la revendication 6, caractérisé en ce qu'il comporte un corps expansible sous la pression d'un fluide, propre à repousser l'organe de verrouillage vers l'extérieur pour assurer le blocage de l'outillage.

6. Poinçon et matrice pour coopérer avec un adaptateur conforme à l'une quelconque des revendications précédentes, caractérisés en ce qu'ils présentent à leur partie de liaison une gorge longitudinale dont la section est complémentaire de la section du talon de l'adaptateur.

7. Poinçon et matrice selon la revendication 8 caractérisés en ce que la gorge longitudinale (15) présente une nervure (16) en creux latéral pour recevoir l'organe de verrouillage de blocage saillant du talon de l'adaptateur.

8. Poinçon et matrice selon la revendication 6 ou 7 caractérisés en ce qu'ils présentent une cavité latérale (21, 22) pour l'introduction d'une brochure de manutention.

9. Poinçon et matrice selon la revendication 6 ou 7 caractérisé en ce qu'ils présentent un alésage longitudinal (21, 22) de section polygonale pour le raccordement de plusieurs outils juxtaposés.
